# EUROPÄISCHE PATENTSCHRIFT

(11) **EP 4 295 055 B1**
(45) Veröffentlichungstag und Bekanntmachung des Hinweises auf die Patenterteilung: **12.02.2025**
(21) Anmeldenummer: 22706842.6
(22) Anmeldetag: 21.02.2022
(51) Int. Cl.: F04D 29/58, F04D 13/06

(54) **PUMPE MIT EINEM ELEKTRONIKGEHÄUSE UND WENIGSTENS EINEM KÜHLKÖRPER**
PUMP COMPRISING AN ELECTRONICS HOUSING AND AT LEAST ONE HEAT SINK
POMPE COMPRENANT UN BOÎTIER ÉLECTRONIQUE ET AU MOINS UN DISSIPATEUR THERMIQUE

(30) Priorität: 22.02.2021 DE 102021000931
(43) Veröffentlichungstag der Anmeldung: 27.12.2023
(73) Patentinhaber: KSB SE & Co. KGaA, 67227 Frankenthal (DE)
(72) Erfinder: DI SANTO, Federico, 36040 Sossano (VI) (IT); KRILL, David, 67227 Frankenthal (DE); LIBONI, Mattia, 36026 Pojana Maggiore VI (IT); PREARO, Carlo, 36024 Nanto VI (IT); VERLATO, Giancarlo, 36040 Sossano VI (IT)
(86) Internationale Anmeldenummer: PCT/EP2022/054237
(87) Internationale Veröffentlichungsnummer: WO 2022/175522

(56) Entgegenhaltungen:
- EP-A1- 3 587 824
- DE-A1- 10 321 732
- DE-A1- 102010 039 142
- DE-A1- 102015 016 260
- US-A1- 2020 232 469

## Beschreibung

Die Erfindung betrifft eine Pumpe, bevorzugt eine Kreiselpumpe, besonders bevorzugt eine Heizungsumwälzpumpe, mit einem Elektronikgehäuse und wenigstens einem Kühlkörper, der Bestandteil des Elektronikgehäuses ist, wobei der Kühlkörper eine einen Boden des Elektronikgehäuses bildende Kühlkörpergrundplatte aufweist, auf deren äußerer Oberfläche sich Kühlrippen erstrecken.

Modernde Pumpen wie bspw. Heizungsumwälzpumpen werden mit einer umfangreichen Elektronik für die Steuerung und Regelung der Pumpe ausgestattet, wie zum Beispiel offenbart in DE102015016260 A1. Wichtiger Bestandteil kann dabei ein Frequenzumrichter zur Drehzahlregelung der Pumpe sein. Der Frequenzumrichter bzw. die gesamte Pumpenelektronik besteht aus unterschiedlichsten Einzelkomponenten, die u.a. den Eingangskreis für die Spannungsversorgung, einen Zwischenkreis sowie eine Leistungselektronik für die Frequenzmodulation der Betriebsspannung des Elektromotors bilden. Diese Einzelkomponenten unterscheiden sich hinsichtlich ihrer Verlustleistung und resultierenden Verlustwärme sowie hinsichtlich ihrer Bauhöhe und damit dem erforderlichen Bauraumbedarf innerhalb des Gehäuses. Eine ausreichende Kühlung der Elektronikkomponenten wird mittels eines gesonderten Kühlkörpers erreicht, der Bestandteil des Elektronikgehäuses ist und eine ausreichende Wärmeabfuhr aus dem Gehäuse garantiert. Zur Oberflächenvergrößerung erstrecken sich von der außenliegenden Oberfläche des Kühlkörpers Kühlrippen.

Unter gewissen Betriebsbedingungen kann es zu unerwünschten Eigenschwingung der Rippen kommen, ausgelöst durch Vibrationen der Pumpe im laufenden Pumpenbetrieb. Zur Verlagerung der Eigenfrequenzen werden die Rippen daher oftmals versteift, um Resonanzschwingungen zu vermeiden.

Die Aufgabe der vorliegenden Erfindung besteht darin, eine einfache Möglichkeit zur Vermeidung der oben genannten Problematik aufzuzeigen.

Gelöst wird diese Aufgabe durch eine Pumpe, bevorzugt Kreiselpumpe, besonders bevorzugt Heizungsumwälzpumpe, gemäß den Merkmalen des Anspruchs 1. Vorteilhafte Ausführungen der Pumpe sind Gegenstand der abhängigen Ansprüche.

Erfindungsgemäß wird vorgeschlagen, zumindest einen Teil der Kühlrippen mit einem gekrümmten Verlauf entlang der Kühlkörpergrundplatte auszuformen. Der gekrümmte Verlauf folgt dabei einem vordefinierten Krümmungsradius. Durch den gekrümmten Verlauf wird eine Versteifung der Kühlrippen erreicht, sodass Eigenschwingungen während des Pumpenbetriebs effektiv verhindert werden. Die erfindungsgemäße Maßnahme stellt eine besonders einfache und kostengünstig zu produzierende Lösung dar. Ein weiterer Vorteil dieser Lösung besteht in dem äußerlich ansprechenden Erscheinungsbild der Rippen, da durch den gekrümmten Verlauf ein einheitliches Erscheinungsbild für alle Rippen des Kühlkörpers möglich ist.

Die Pumpe kann bevorzugt als Kreiselpumpe, besonders bevorzugt als Heizungsumwälzpumpe ausgeführt sein.

Besonders vorteilhaft weist zumindest eine Kühlrippe einen über ihren gesamten Verlauf konstant bleibenden Krümmungsradius auf, d. h. die Kühlrippe ist über ihre gesamte axiale Länge entlang der Kühlkörpergrundplatte gekrümmt und nicht nur einzelne Teilabschnitte. Ein besonders geeigneter Krümmungsradius für die Kühlrippen, speziell bei der Anwendung für Heizungsumwälzpumpen, liegt im Bereich zwischen 10 cm und 15 cm, vorzugsweise zwischen 11 cm und 14 cm, besonders bevorzugt zwischen 12,5 cm und 13 cm.

Gemäß einer Ausführung können alle Kühlrippen denselben Krümmungsradius aufweisen, zumindest jedoch ein überwiegender Teil der vorhandenen Kühlrippen. Vorstellbar ist es ebenso, dass der Krümmungsradius benachbarter Kühlrippen variiert, bspw. für die Kühlrippen, die näher am Motorgehäuse der Pumpe liegen, reduziert ist. Insbesondere kann der Krümmungsradius abhängig von der Nähe zum Motorgehäuse reduziert sein. Bspw. kann vorgesehen sein, dass der Krümmungsverlauf der Rippen koaxial zur Motorachse (Drehachse) liegt. Ferner kann vorgesehen sein, dass alle oder zumindest ein überwiegender Teil der Kühlrippen parallel zueinander verlaufen.

Gemäß einer vorteilhaften Ausführung der Erfindung kann die Auskraglänge der einzelnen vorhandenen Kühlrippen des Kühlkörpers variieren. Die Auskraglänge wird dabei von der außenliegenden Oberfläche der Kühlkörpergrundplatte bis zum äußeren freien Ende der Rippe gemessen. Dabei gilt, dass mit zunehmender Auskraglänge die Kühloberfläche zunimmt und damit die erzielbare Kühlleistung optimiert wird.

Ferner kann vorgesehen sein, dass die Kühlkörpergrundplatte mehrere Absätze bzw. Stufen umfasst. Die innenliegende Bodenfläche der Kühlkörpergrundplatte ist damit nicht vollflächig eben, sondern weist mehrere Absätze auf. Jede resultierende Stufe definiert innerhalb des Elektrogehäuses einen Volumenabschnitt, wobei sich die durch die Stufen definierten Volumenabschnitte hinsichtlich ihrer Bauraumhöhe unterscheiden. Die Bauraumhöhe wird durch den Abstand der Kühlkörpergrundplatte bzw. der jeweiligen Stufe und einer gegenüberliegenden Fläche innerhalb des Elektronikgehäuses begrenzt. Bei der gegenüberliegenden Fläche kann es sich bspw. um eine innerhalb des Gehäuses gelagerte Platine als Träger der elektronischen Bauteile der Pumpenelektronik handeln.

Kurz zusammengefasst wird das Elektronikgehäuse durch die stufenartige geometrische Ausgestaltung der Bodenfläche in unterschiedliche Bauraumabschnitte unterteilt. Durch jede Stufe der Kühlkörpergrundplatte kann vorzugsweise ein Bauraum für eine spezifische Bauteilgruppe von elektronischen Bauteilen der Pumpenelektronik geschaffen werden. Die elektronischen Bauteile der spezifischen Bauteilgruppen unterscheiden sich sinnvollerweise hinsichtlich ihrer geometrischen Abmessungen, insbesondere ihrer Bauhöhe bei funktionsgemäßer Bestückung auf einer Platine. Demzufolge ist es von Vorteil, wenn die elektronischen Bauteile in die spezifischen Bauteilgruppen abhängig ihrer Bauteilgröße gruppiert sind. Alternativ oder zusätzlich ist es ebenso besonders vorteilhaft, wenn die Gruppierung abhängig von der Wärmeabgabe des Bauteils, d.h. der erforderlichen Kühlleistung gruppiert sind.

Jede oder zumindest zwei, insbesondere drei Stufen, weisen auf ihrer äußeren Oberfläche der Kühlkörpergrundplatte die besagten Kühlrippen auf, insbesondere eine bestimmte Anzahl an flächenmäßig nebeneinander angeordneten Kühlrippen, die sich vorzugsweise parallel zueinander auf der Oberfläche der Kühlkörpergrundplatte erstrecken, idealerweise mit identischem Krümmungsradius. Die Kühlrippen einer Stufe werden als eine Kühlrippengruppe bezeichnet. Es kann vorgesehen sein, dass sich die Kühlrippen einer ersten Stufe von den Kühlrippen einer zweiten Stufe unterscheiden, insbesondere hinsichtlich der gewählten Auskraglänge. Demzufolge können sich die jeweiligen Kühlrippengruppen hinsichtlich der Auskraglängen ihrer Kühlrippen voneinander unterscheiden.

Die Kühlrippen wenigstens einer Kühlrippengruppe können alle oder zumindest der überwiegende Anteil der Kühlrippen dieselbe Auskraglänge aufweisen. Vorstellbar ist es ebenso, dass die Kühlrippen wenigstens einer Kühlrippengruppe oder zumindest ein überwiegender Anteil der Kühlrippen variierende Auskraglängen haben. Bspw. kann vorgesehen sein, dass die Auskraglängen benachbarter Kühlrippen kontinuierlich abnehmen, bspw. weist eine erste Kühlrippe eine erste Auskraglänge auf, eine dazu benachbarte Kühlrippe eine dazu reduzierte Auskraglänge und die übernächste Kühlrippe eine nochmals reduzierte Auskraglänge auf. Vorstellbar ist beispielsweise eine Abnahme der Auskraglänge in Richtung des Motorgehäuses der Pumpe.

Wie vorstehend bereits ausgeführt wurde, kann der Bauraum innerhalb des Elektronikgehäuses in unterschiedliche Abschnitte für unterschiedliche Bauteilgruppen aufgeteilt sein. Die Gruppierung der Bauteilgruppen kann neben ihrer Bauraumhöhe auch abhängig von der produzierten Verlustwärme sein. Vor diesem Hintergrund kann es sinnvoll sein, dass die Bauteilgruppe mit der größten Verlustleistung bzw. dem höchsten Kühlbedarf in demjenigen Bauraum des Elektronikgehäuses angeordnet ist, der durch die Stufe der Kühlkörpergrundplatte mit der Kühlrippengruppe der größten Auskraglängen definiert ist. Die dort erforderliche hohe Kühlleistung kann durch die größere Dimensionierung der dortigen Kühlrippen erzielt werden. Sinnvollerweise werden die Bauteile der Leistungselektronik eines Frequenzumrichters und/oder des Leistungsfaktorkorrekturfilters in diesem Bereich angeordnet, da diese im Betrieb die größte Verlustwärme generieren.

Ferner erweist es sich als vorteilhaft, wenn die Bauteilgruppe mit der kleinsten Verlustleistung bzw. dem geringsten Kühlbedarf und/oder der größten Bauhöhe in demjenigen Bauraum des Elektronikgehäuses angeordnet ist, der durch die Stufe der Kühlkörpergrundplatte mit der Kühlrippengruppe der kleinsten Auskraglängen oder ohne Kühlrippen gebildet ist. Zu der Bauteilgruppe mit der kleinsten Verlustleistung gehören bspw. die Bauteile eines EMV-Filters und/oder des Eingangs- oder Zwischenkreises des Frequenzumrichters. Da diese Bauteile weniger Kühlleistung erfordern, kann der Bauraum innerhalb des Elektronikgehäuses auf Kosten der Auskraglänge der Kühlrippen der zugeordneten Kühlrippengruppe vergrößert werden. So wird auch die Unterbringung vergleichsweise großer Bauteile mit größer Bauhöhe ermöglicht.

Kurz zusammengefasst wird bei diesem vorteilhaften Konzept durch eine Gruppe von Kühlrippen mit geringerer Auskraglänge eine Volumenvergrößerung im darüber liegenden Elektronikgehäusebereich geschaffen, sodass in diesem Bereich Bauteile der Pumpenelektronik mit großer Bauhöhe platziert werden können. Da aufgrund der verringerten Auskraglänge der zugeordneten Kühlrippen jedoch nur ein verminderter Wärmeabtrag erfolgen kann, müssen diese Bauteile eine vergleichsweise geringe Verlustleistung haben. Demgegenüber ist bei einer Gruppe von Kühlrippen mit vergleichsweise großer Auskraglänge nur ein reduziertes Volumen oberhalb im Elektronikgehäuse verfügbar. In diesem Bereich lassen sich also Bauteile der Pumpenelektronik mit geringerer Bauhöhe platzieren, diese jedoch aufgrund der größeren Auskraglänge der zugeordneten Kühlrippen eine höhere Verlustleistung und damit größere Wärmeabgabe haben dürfen.

Gemäß einer weiteren Ausführungsform der Erfindung kann vorgesehen sein, dass sich die Kühlrippen nicht nur hinsichtlich ihrer Auskraglänge voneinander unterscheiden, sondern ebenso hinsichtlich ihres Achsabstandes, d. h. den Abstand zwischen zwei, insbesondere parallel verlaufenden Kühlrippen. Dabei kann vorgesehen sein, dass der Achsabstand zwischen den Kühlrippen einer Kühlrippengruppe identisch ist und nur unterschiedliche Achsabstände für die einzelnen Kühlrippengruppen gewählt sind. Besonders bevorzugt ist es, wenn die Kühlrippengruppe mit der größten Auskraglänge den geringsten Achsabstand aufweist, während die Kühlrippengruppe mit der geringsten Auskraglänge den größten Achsabstand besitzt.

Sinnvollerweise wird also der Achsabstand in Abhängigkeit der Auskraglänge der Kühlrippen gewählt. Die Dimension des Achsabstandes kann dabei nach einem vordefinierten Verhältnis zwischen Achsabstand und Auskraglänge erfolgen. Beispielsweise kann das Verhältnis zwischen Achsabstand und Auskraglänge der Kühlrippen zwischen 0,08 und 1 liegen. Bevorzugter Weise liegt das Verhältnis zwischen Achsabstand und Auskraglänge für die Kühlrippengruppe mit der größten Auskraglänge in einem Bereich zwischen 0,08 und 0,14, bevorzugt zwischen 0,095 und 0,125. Die Kühlrippengruppe mit kleineren oder der kleinsten Auskraglänge sieht ein Verhältnis zwischen 0,3 und 1, bevorzugt zwischen 0,4 und 0,89 vor.

Die Wandstärke der Kühlrippen kann für sämtliche Kühlrippen identisch gewählt sein und liegt vorzugsweise in einem Wertebereich zwischen 2 mm und 7 mm, insbesondere bei etwa 5,7mm.

Idealerweise sollten die elektrischen Bauteile mit vergleichsweise großer Verlustleistung in möglichst direktem Kontakt mit der Kühlkörpergrundplatte stehen, um so die Wärmeabfuhr über den Kühlkörper zu optimieren. Bauart- und bauraumbedingt ist dies nicht immer problemlos möglich. In diesem Fall kann ein thermisches Kopplungselement zwischen Bauteiloberfläche und Kühlkörper eingebracht sein, um dadurch die Wärmabfuhr zu optimieren. Bauteile mit vergleichsweise geringer Verlustleistung müssen nicht in direktem Kontakt mit dem Kühlkörper stehen, da hierbei die natürliche Konvektion ausreichend für die notwendige Wärmeabfuhr ist.

Weitere Vorteile und Eigenschaften der Erfindung sollen nachfolgend anhand eines in den Figuren dargestellten Ausführungsbeispiels näher erläutert werden. Es zeigen:
- Figur 1a, 1b:: perspektivische Seitenansichten der erfindungsgemäßen Heizungsumwälzpumpe,
- Figur 2:: eine Draufsicht auf die Unterseite des Kühlkörpers der Erfindungsgemäßen Heizungsumwälzpumpe,
- Figuren 3a, 3b, 3c, 3d:: Schnittdarstellungen entlang der Schnittlinien A-A bzw. B-B bzw. C-C bzw. D-D der Figur 2 und
- Figuren 4a, 4b:: zwei Längsschnitte durch den Kühlkörper zur Darstellung der Kühlrippenabmessung
- Figur 5:: eine Schnittdarstellung entlang der Schnittlinie C-C gemäß einer modifizierten Ausführungsform der Erfindung.

Die Figur 1a, 1b zeigen perspektivische Seitenansichten der erfindungsgemäßen Pumpe, die vorteilhaft als Kreiselpumpe bzw. Heizungsumwälzpumpe ausgeführt sein kann. Diese besteht aus einem hydraulischen Teil 1, dessen Pumpenlaufrad über die Pumpenwelle mit dem Rotor des Elektromotors 2 in Verbindung steht. An der axialen Stirnseite des Elektromotorgehäuses ist das Elektronikgehäuse 3 montiert, das aus einem metallischen Kühlkörper 4 und einem Kunststoffteil 5 zusammengesetzt ist.

Wie dies den Figuren 1a und 1b sowie auch der Draufsicht auf die Unterseite des Kühlkörpers 4 gemäß Figur 2 zu entnehmen ist, besteht der Kühlkörper 4 aus einer Kühlkörpergrundplatte 6, die den Gehäuseboden des Elektronikgehäuses 3 bildet, über diesen das Gehäuse 3 am Motor 2 montiert ist. Die außenliegende Oberfläche der Kühlkörpergrundplatte 6 weist eine Vielzahl von Kühlrippen 10 auf. Alle Kühlrippen verlaufen parallel zueinander. Im Bereich der Montagefläche des Kühlkörpers 4 am Motorgehäuse sind keine Rippen vorgesehen.

Keine der Rippen 10 verläuft geradlinig entlang der Bodenfläche, sondern die Rippen 10 zeigen stattdessen einen gekrümmten Verlauf mit definiertem Krümmungsradius. Der Krümmungsradius liegt im Bereich zwischen 12,5 - 13 cm, wobei der Rippenverlauf in etwa koaxial zur Motorachse liegt. Der Krümmungsradius kann innerhalb des angegebenen Wertebereichs reduziert werden, und zwar abhängig vom Abstand der Rippe 10 zur Motorachse. Durch den gekrümmten Verlauf der Rippen 10 verschiebt sich die Eigenfrequenz der Rippen 10, so dass es im regulären Pumpenbetrieb zu keiner unerwünschten Resonanzschwingung der Rippen 10 kommt.

Darüber hinaus lässt sich der Darstellung gemäß Figur 2 entnehmen, dass der Achsabstand, d.h. der Abstand zwischen zwei benachbarten Rippen 10 variiert. Insbesondere zeigen die in der Zeichenebene rechtsliegenden Rippen 10a, die einen größeren Abstand zur Motorachse haben, einen geringeren gegenseitigen Achsabstand, während die näher an der Motorachse liegenden Rippen 10b, 10c einen größeren gegenseitigen Achsabstand haben. Der technische Grund soll nachfolgend anhand der Figuren 3a, 3b erklärt werden.

Die Figuren 3a, 3b, 3c zeigen Längsschnitte durch das Elektronikgehäuse 3 der Pumpe, einmal entlang der Schnittachse A-A, einmal entlang der Schnittachse B-B sowie entlang der Schnittachse C-C. Die Figur 3d zeigt einen Querschnitt durch das Elektronikgehäuse 3 entlang der Schnittachse D-D. Die Kühlkörpergrundplatte 6 ist stufenartig ausgeführt, d.h. die innere Bodenfläche der Platte 6 weist mehrere Stufen 6a, 6b, 6c, 6d auf, deren Abstand zur innenliegenden Hauptplatine 20 des Elektronikgehäuses variiert. Dadurch ergibt sich für die einzelnen Stufen 6a-6d eine unterschiedliche verfügbare Bauraumhöhe zwischen Kühlkörpergrundplatte 6 und Platine 20, die durch die auf der Platine 20 montierten elektronischen Bauteile ausgenutzt werden kann. Die Stufen 6a-6c weisen an ihrer außen liegenden Oberfläche der Kühlkörpergrundplatte 6 die gekrümmten Kühlrippen 10 auf. Die Kühlrippen 10a der ersten Stufe 6a haben die größte Auskraglänge, die, wie in Figur 3a ersichtlich, von rechts nach links in Richtung des Motors 2 stetig abnimmt.

Die Kühlrippen 10b der Stufe 6b haben eine gegenüber der ersten Stufe 6a reduzierte Auskraglänge, wobei jedoch alle Rippen 10b der Stufe 6b dieselbe Auskraglänge aufweisen. Die Kühlrippen 10c der dritten Stufe 6c haben die geringste Auskraglänge (s. Figuren 3b, 3c), wobei auch hier alle Rippen 10c der dritten Stufe 6c dieselbe Länge haben. Ferner ist ersichtlich, dass es sich bei den Rippen 10b, 10c um dieselben Rippen handelt, diese jedoch über ihren Krümmungsverlauf aufgrund der Stufen 6b, 6c ihre Auskraglänge ändern (s. Figur 3d).

Die vierte Stufe 6d weist hingegen keine Rippen 10 auf. Ferner ist den Figuren 4a, 4b zu entnehmen, dass der Achsabstand zwischen den jeweiligen Rippen 10 variiert. Die Rippen 10a der ersten Stufe 6a weisen alle denselben Achsabstand auf, dieser ist jedoch im Vergleich mit allen Rippen 10b, 10c der kleinste Abstand. Der Achsabstand zwischen den Rippen 10b, 10c der zweiten und dritten Stufe 6b, 6c ist ebenso identisch, jedoch größer dimensioniert als der Achsabstand zwischen den Rippen 10a der ersten Stufe 6a.

Die im Bereich der einzelnen Stufen 6a-6d platzierten Bauteile werden in unterschiedliche Bauteilgruppen A-D eingeordnet, wobei die Bauteilgruppe B, die im Bereich der Stufe 6c installiert ist, sowie die Bauteilgruppe C, die im Bereich der Stufe 6b angeordnet ist, die notwendigen Komponenten des Eingangs- und Zwischenkreises der Pumpenelektronik beinhalten. Ersichtlich ist hierbei, dass gewisse Bauteile 21 des Eingangs- oder Zwischenkreises, wie bspw. Kondensatoren, eine vergleichsweise große Bauhöhen haben (s. Figuren 3c, 3d). Diese werden daher im Bereich der Stufe 6c angeordnet, da diese die ausreichende Bauhöhe bietet. Dabei ist erkennbar, dass der Bauraum der Stufe 6c auf Kosten der Auskraglänge der zugeordneten Rippen 10c gegenüber der Stufe 6b vergrößert ist. Dies ist möglich, da der Kondensator 21 eine verhältnismäßig geringe Verlustleistung hat, dafür jedoch mehr Bauraum beansprucht.

Die Bauteilgruppe A beinhaltet Halbleiterelemente und sonstige Bauteile der Leistungselektronik des Frequenzumrichters als auch eines etwaigen Leistungsfaktorkorrekturfilters. Diesen Bauteilen genügt eine vergleichsweise geringe Bauhöhe, so dass diese im Bereich der Stufe 6a angeordnet werden. Die dortigen Bauteile sind jedoch durch die größte Verlustleistung und damit Wärmeabgabe charakterisiert. Der verhältnismäßig geringe Bauraum der Stufe 6a erlaubt eine deutlich größere Dimensionierung der Auskraglänge der dortigen Rippen 10a, so dass die erzielbare Wärmeabfuhr und Kühlung der Bauteilgruppe A deutlich verbessert werden kann. Gefördert wird dies zusätzlich durch den reduzierten Achsabstand zwischen den dortigen Kühlrippen 10a.

Die Bauteilgruppe D umfasst die Bauteile eines EMV-Filters. Diese Bauteile beanspruchen weder eine große Bauhöhe, noch kennzeichnen sich diese durch eine verhältnismäßig hohe Wärmeabgabe, so dass diese im Bereich der Stufe 6d angeordnet sind. In diesem Bereich können keine Rippen 10 aufgrund der Schnittstelle mit dem Motorgehäuse vorgesehen werden.

Wie bereits vorstehend ausgeführt wurde, sind die Kühlrippen mit unterschiedlichen Auskraglängen sowie Achsabständen ausgeführt. Das Verhältnis zwischen Achsabstand und Auskraglänge ist für die einzelnen Stufen 6a, 6b, 6c unterschiedlich dimensioniert und in den Figuren 4a, 4b verdeutlicht. Die Kühlrippen 10a der ersten Stufe 6a weisen einen gleichbleibenden gegenseitigen Achsabstand von 4 mm auf, während die Auskraglänge der äußersten Rippe 10a' in diesem Bereich 42 mm beträgt. Die Auskraglängen der sich anschließenden Rippen 10a nimmt kontinuierlich ab, die kleinste Rippe 10a" in diesem Bereich umfasst eine Auskraglänge von 32 mm. Es ergibt sich somit ein variables Verhältnis zwischen Achsabstand und Auskraglänge von 0,095 bis 0,125. Das Verhältnis der Kühlrippen 10b der zweiten Stufe 6b beträgt 0,4, während das Verhältnis der Kühlrippen 10c im Bereich der Stufe 6c 0,89 beträgt. Die Wandstärke für alle Kühlrippen 10a-10c ist mit 5,7mm dimensioniert.

Figur 5 zeigt eine Längsschnittdarstellung durch das Elektronikgehäuse gemäß einer modifizierten Ausführung. Der einzige Unterschied gegenüber der Ausführung der Figuren 1 bis 4a, 4b besteht darin, dass dort einzelne Bauteile 21 mit Hilfe von thermischen Koppelelementen 22 mittelbar mit der Kühlkörpergrundplatte 6 in Verbindung stehen, um so die Wärmeabfuhr der Bauteile 21 in den Kühlkörpern 6 nochmals zu optimieren. Dies kann insbesondere dann notwendig sein, wenn bauartbedingt eine direkte Verbindung zwischen den Bauteilen 21 und dem Kühlkörper 6 nicht möglich ist.

## Patentansprüche

1. Pumpe, bevorzugt Kreiselpumpe, besonders bevorzugt Heizungsumwälzpumpe, mit einem Elektronikgehäuse (3) und wenigstens einem Kühlkörper (4), der Bestandteil des Elektronikgehäuses (3) ist, wobei der Kühlkörper (4) eine einen Boden des Elektronikgehäuses (3) bildende Kühlkörpergrundplatte (6) aufweist, auf deren äußerer Oberfläche sich Kühlrippen (10) erstrecken,
**dadurch gekennzeichnet,**
**dass** zumindest ein Teil der Kühlrippen (10) einen gekrümmten Verlauf mit einem definierten Krümmungsradius entlang der Kühlkörpergrundplatte (6) aufweist.

2. Pumpe nach Anspruch 1, **dadurch gekennzeichnet, dass** der Krümmungsradius über den gesamten Verlauf einer Kühlrippe (10) entlang der Kühlkörpergrundplatte (6) konstant ist und insbesondere im Bereich zwischen 10cm bis 15cm, vorzugsweise zwischen 11cm und 14cm, besonders bevorzugt zwischen 12,5 und 13cm, liegt.

3. Pumpe nach einem der vorstehenden Ansprüche, **dadurch gekennzeichnet, dass** die überwiegende Anzahl der Kühlrippen (10), idealerweise alle Kühlrippen (10), einen konstanten Krümmungsradius aufweisen, wobei vorzugsweise der Krümmungsradius für alle gekrümmten Kühlrippen (10) identisch ist oder der Krümmungsradius für Kühlrippen (10b, 10c), die näher am Motorgehäuse der Pumpe liegen, reduziert ist.

4. Pumpe nach einem der vorstehenden Ansprüche, **dadurch gekennzeichnet, dass** die überwiegende Anzahl der Kühlrippen (10), vorzugsweise alle Kühlrippen (10) parallel zueinander entlang der Kühlkörpergrundplatte (6) verlaufen.

5. Pumpe nach einem der vorstehenden Ansprüche, **dadurch gekennzeichnet, dass** die Auskraglänge der einzelnen Kühlrippen (10) des Kühlkörpers (6) variiert.

6. Pumpe nach einem der vorstehenden Ansprüche, **dadurch gekennzeichnet, dass** die Kühlkörpergrundplatte (6) mehrere Absätze (6a, 6b, 6c, 6d) bzw. Stufen umfasst, um das Elektronikgehäuse (3) in unterschiedliche Volumenabschnitte zu unterteilen, die sich untereinander hinsichtlich der verfügbaren Bauraumhöhe unterscheiden, wobei die Bauraumhöhe vorzugsweise durch den Abstand der Kühlkörpergrundplatte (6) bzw. dessen jeweiliger Stufe (6a, 6b, 6c, 6d) und einer in das Elektronikgehäuse (3) eingesetzten Platine (20) bestimmt ist.

7. Pumpe nach Anspruch 6, **dadurch gekennzeichnet, dass** jede Stufe (6a, 6b, 6c, 6d) der Kühlkörpergrundplatte (6) innerhalb des Elektronikgehäuse (3) einen Bauraum für eine spezifische Bauteilgruppe (A-D) von elektronischen Bauteilen der Pumpenelektronik definiert, wobei die elektronischen Bauteile in die spezifischen Bauteilgruppen (A-D) vorzugsweise abhängig ihrer Bauteilgröße und/oder Wärmeabgabe gruppiert sind.

8. Pumpe nach Anspruch 6 oder 7, **dadurch gekennzeichnet, dass** zumindest zwei Stufen (6a, 6b, 6c) der Kühlkörpergrundplatte (6), vorzugsweise drei Stufen, jeweils mit einer Kühlrippengruppe (10a, 10b, 10c) versehen sind, wobei sich die jeweiligen Kühlrippengruppen (10a, 10b, 10c) hinsichtlich der Auskraglängen ihrer Kühlrippen (10a, 10b, 10c) voneinander unterscheiden.

9. Pumpe nach Anspruch 8, **dadurch gekennzeichnet, dass** die Kühlrippen (10b, 10c) wenigstens einer Kühlrippengruppe alle oder überwiegend dieselbe Auskraglänge aufweisen und/oder die Kühlrippen (10a) wenigstens eine Kühlrippengruppe alle oder überwiegend variierende Auskraglängen, insbesondere in Richtung einer benachbarten Kühlrippengruppe (10b, 10c) stetig abnehmende Auskraglängen aufweisen.

10. Pumpe nach einem der Ansprüche 7 bis 9, **dadurch gekennzeichnet, dass** die Bauteilgruppe (A) mit der größten Verlustleistung bzw. dem höchsten Kühlbedarf, insbesondere die Bauteile der Leistungselektronik und/oder des Leistungsfaktorkorrekturfilters, in demjenigen Bauraum des Elektronikgehäuses (3) angeordnet ist, der durch die Stufe (6a) der Kühlkörpergrundplatte (6) mit der Kühlrippengruppe (10a) der größten Auskraglängen gebildet ist.

11. Pumpe nach einem der Ansprüche 7 bis 10, **dadurch gekennzeichnet, dass** die Bauteilgruppe (C, B, D) mit der kleinsten Verlustleistung bzw. dem geringsten Kühlbedarf und/oder der größten Bauhöhe, insbesondere die Bauteile eines EMV-Filters und/oder eines Eingangs- oder Zwischenkreises des Frequenzumrichters, in demjenigen Bauraum des Elektronikgehäuses (3) angeordnet ist, der durch die Stufe (6c, 6d) der Kühlkörpergrundplatte (6) mit der Kühlrippengruppe (10c) der kleinsten Auskraglängen oder ohne Kühlrippen gebildet ist.

12. Pumpe nach einem der vorstehenden Ansprüche, **dadurch gekennzeichnet, dass** der gegenseitige Achsabstand der Kühlrippen (10) der Kühlkörpergrundplatte (6) zueinander variiert, wobei der Achsabstand zwischen Kühlrippen (10) einer Kühlrippengruppe vorzugsweise identisch ist.

13. Pumpe nach Anspruch 12, **dadurch gekennzeichnet, dass** die Kühlrippengruppe (10a) mit der größten Auskraglänge den geringsten gegenseitigen Achsabstand aufweist.

14. Pumpe nach einem der vorstehenden Ansprüche, **dadurch gekennzeichnet, dass** das Verhältnis zwischen Achsabstand und Auskraglänge der Kühlrippen (10) zwischen 0,08 bis 1 liegt, bevorzugt liegt das Verhältnis zwischen Achsabstand und Auskraglänge der Kühlrippengruppe (10a) mit der größten Auskraglänge zwischen 0,08 und 0,14, besonders bevorzugt zwischen 0,095 und 0,125, und/oder das Verhältnis für die Kühlrippengruppe (10b, 10c) mit der kleinsten Auskraglänge zwischen 0,3 und 1, besonders bevorzugt zwischen 0,4 und 0,89.

15. Pumpe nach einem der vorstehenden Ansprüche, **dadurch gekennzeichnet, dass** die Wandstärke der Kühlrippen (10), insbesondere aller Kühlrippen, zwischen 2mm und 7mm liegt, insbesondere 5,7mm beträgt.

16. Pumpe nach einem der vorstehenden Ansprüche, **dadurch gekennzeichnet, dass** die elektronischen Bauteile, insbesondere die Bauteile mit der größten Verlustleistung, in direktem Kontakt mit der Kühlkörpergrundplatte (6) stehen oder mittelbar durch ein thermisch leitendes Kopplungselement (22) mit der Kühlkörpergrundplatte (6) verbunden sind.

## Claims

1. Pump, preferably centrifugal pump, particularly preferably heating circulation pump, having an electronics housing (3) and at least one cooling body (4), which is a constituent part of the electronics housing (3), wherein the cooling body (4) has a cooling-body base plate (6) which forms a bottom of the electronics housing (3) and on whose outer surface cooling ribs (10) extend,
**characterized**
**in that** at least some of the cooling ribs (10) have a curved profile with a defined radius of curvature along the cooling-body base plate (6).

2. Pump according to Claim 1, **characterized in that** the radius of curvature is constant over the entire profile of a cooling rib (10) along the cooling-body base plate (6) and lies in particular in the range between 10 cm and 15 cm, preferably between 11 cm and 14 cm, particularly preferably between 12.5 cm and 13 cm.

3. Pump according to either of the preceding claims, **characterized in that** most of the cooling ribs (10), ideally all the cooling ribs (10), have a constant radius of curvature, wherein preferably the radius of curvature is identical for all the curved cooling ribs (10) or the radius of curvature is reduced for cooling ribs (10b, 10c) situated relatively close to the motor housing of the pump.

4. Pump according to one of the preceding claims, **characterized in that** most of the cooling ribs (10), preferably all the cooling ribs (10), extend parallel to one another along the cooling-body base plate (6).

5. Pump according to one of the preceding claims, **characterized in that** the projecting length of the individual cooling ribs (10) of the cooling body (6) varies.

6. Pump according to one of the preceding claims, **characterized in that** the cooling-body base plate (6) comprises multiple shoulders (6a, 6b, 6c, 6d) or steps for subdividing the electronics housing (3) into different volume portions that differ from one another in terms of the available structural-space height, wherein the structural-space height is preferably determined by the distance between the cooling-body main plate (6), or the respective step (6a, 6b, 6c, 6d) thereof, and a circuit board (20) which is inserted into the electronics housing (3).

7. Pump according to Claim 6, **characterized in that** each step (6a, 6b, 6c, 6d) of the cooling-body base plate (6), within the electronics housing (3), defines a structural space for a specific component group (A-D) of electronic components of the pump electronics, wherein the electronic components are grouped into the specific component groups (A-D) preferably according to the component size and/or heat dissipation thereof.

8. Pump according to Claim 6 or 7, **characterized in that** at least two steps (6a, 6b, 6c) of the cooling-body base plate (6), preferably three steps, are provided with a respective cooling-rib group (10a, 10b, 10c), wherein the respective cooling-rib groups (10a, 10b, 10c) differ from one another in terms of the projecting lengths of their cooling ribs (10a, 10b, 10c).

9. Pump according to Claim 8, **characterized in that** the cooling ribs (10b, 10c) of at least one cooling-rib group all or mostly have the same projecting length, and/or the cooling ribs (10a) of at least one cooling-rib group all or mostly have varying projecting lengths, in particular projecting lengths which decrease continuously in the direction of an adjacent cooling-rib group (10b, 10c).

10. Pump according to one of Claims 7 to 9, **characterized in that** the component group (A) with the greatest power loss or the highest cooling requirement, in particular the components of the power electronics and/or of the power-factor-correction filter, is/are arranged **in that** structural space of the electronics housing (3) which is formed by that step (6a) of the cooling-body base plate (6) which has the cooling-rib group (10a) with the greatest projecting lengths.

11. Pump according to one of Claims 7 to 10, **characterized in that** the component group (C, B, D) with the smallest power loss or the lowest cooling requirement and/or the greatest structural height, in particular the components of an EMC filter and/or of an input circuit or intermediate circuit of the frequency converter, is/are arranged **in that** structural space of the electronics housing (3) which is formed by that step (6c, 6d) of the cooling-body base plate (6) which has the cooling-rib group (10c) with the smallest projecting lengths or which has no cooling ribs.

12. Pump according to one of the preceding claims, **characterized in that** the mutual centre distance of the cooling ribs (10) of the cooling-body base plate (6) from one another varies, wherein the centre distance between cooling ribs (10) of a cooling-rib group is preferably identical.

13. Pump according to Claim 12, **characterized in that** the cooling-rib group (10a) with the greatest projecting length has the smallest mutual centre distance.

14. Pump according to one of the preceding claims, **characterized in that** the ratio between centre distance and projecting length of the cooling ribs (10) lies between 0.08 and 1, preferably the ratio between centre distance and projecting length of the cooling-rib group (10a) with the greatest projecting length lies between 0.08 and 0.14, particularly preferably between 0.095 and 0.125, and/or the ratio for the cooling-rib group (10b, 10c) with the smallest projecting length lies between 0.3 and 1, particularly preferably between 0.4 and 0.89.

15. Pump according to one of the preceding claims, **characterized in that** the wall thickness of the cooling ribs (10), in particular all the cooling ribs, lies between 2 mm and 7 mm, in particular is 5.7 mm.

16. Pump according to one of the preceding claims, **characterized in that** the electronic components, in particular the components with the greatest power loss, are in direct contact with the cooling-body base plate (6) or are connected indirectly to the cooling-body base plate (6) by a thermally conductive coupling element (22).

## Revendications

1. Pompe, de préférence pompe centrifuge, de manière particulièrement préférée pompe de circulation de chauffage, comprenant un boîtier électronique (3) et au moins un dissipateur thermique (4), qui fait partie du boîtier électronique (3), le dissipateur thermique (4) présentant une plaque de base (6) de dissipateur thermique formant un fond du boîtier électronique (3), sur la surface extérieure de laquelle s'étendent des ailettes de refroidissement (10),
**caractérisée**
**en ce qu'**au moins une partie des ailettes de refroidissement (10) présente une courbure selon un rayon de courbure défini, le long de la plaque de base (6) de dissipateur thermique.

2. Pompe selon la revendication 1, **caractérisée en ce que** le rayon de courbure est constant sur tout le parcours d'une ailette de refroidissement (10) le long de la plaque de base (6) de dissipateur thermique et est notamment compris entre 10 cm et 15 cm, de préférence entre 11 cm et 14 cm, de manière particulièrement préférée entre 12,5 cm et 13 cm.

3. Pompe selon l'une des revendications précédentes, **caractérisée en ce que** la majorité des ailettes de refroidissement (10), idéalement toutes les ailettes de refroidissement (10), ont un rayon de courbure constant, de préférence le rayon de courbure étant identique pour toutes les ailettes de refroidissement (10) courbées ou le rayon de courbure étant réduit pour les ailettes de refroidissement (10b, 10c) situées plus proches du corps de moteur de la pompe.

4. Pompe selon l'une des revendications précédentes, **caractérisée en ce que** la majeure partie des ailettes de refroidissement (10), de préférence toutes les ailettes de refroidissement (10), s'étendent parallèlement les unes aux autres le long de la plaque de base (6) du dissipateur thermique.

5. Pompe selon l'une des revendications précédentes, **caractérisée en ce que** la longueur de saillie de chaque ailette de refroidissement (10) du dissipateur thermique (6) varie.

6. Pompe selon l'une des revendications précédentes, **caractérisée en ce que** la plaque de base (6) de dissipateur thermique comprend une pluralité d'étages (6a, 6b, 6c, 6d) ou de paliers pour diviser le boîtier électronique (3) en différentes parties de volume qui se différencient entre elles en termes de hauteur de l'espace d'installation disponible, la hauteur de l'espace d'installation étant de préférence définie par la distance entre la plaque de base (6) de dissipateur thermique ou son étage (6a, 6b, 6c, 6d) respectif et une carte (20) insérée dans le boîtier électronique (3).

7. Pompe selon la revendication 6, **caractérisée en ce que** chaque étage (6a, 6b, 6c, 6d) de la plaque de base (6) de dissipateur thermique définit, à l'intérieur du boîtier électronique (3), un espace d'installation pour un groupe de composants spécifiques (A-D) de composants électroniques de l'électronique de la pompe, les composants électroniques étant regroupés dans les groupes de composants spécifiques (A-D), de préférence en fonction de la taille de leurs composants et/ou de leur puissance calorifique.

8. Pompe selon la revendication 6 ou la revendication 7, **caractérisée en ce qu'**au moins deux étages (6a, 6b, 6c) de la plaque de base (6) de dissipateur thermique, de préférence trois étages, sont pourvus chacun d'un groupe d'ailettes de refroidissement (10a, 10b, 10c), les groupes d'ailettes de refroidissement (10a, 10b, 10c) respectifs se distinguant les uns des autres en ce qui concerne les longueurs de saillie de leurs ailettes de refroidissement (10a, 10b, 10c).

9. Pompe selon la revendication 8, **caractérisée en ce que** les ailettes de refroidissement (10b, 10c) d'au moins un groupe d'ailettes de refroidissement présentent toutes, ou présentent majoritairement, la même longueur de saillie et/ou les ailettes de refroidissement (10a) d'au moins un groupe d'ailettes de refroidissement présentent toutes, ou présentent majoritairement, des longueurs de saillie variables, en particulier des longueurs de saillie en diminution constante, notamment en direction d'un groupe d'ailettes de refroidissement adjacent (10b, 10c).

10. Pompe selon l'une des revendications 7 à 9, **caractérisée en ce que** le groupe de composants (A) présentant la plus grande puissance dissipée ou le plus grand besoin de refroidissement, en particulier les composants de l'électronique de puissance et/ou du filtre de correction du facteur de puissance, est agencé dans l'espace d'installation du boîtier électronique (3) qui est formé par l'étage (6a) de la plaque de base (6) de dissipateur thermique avec le groupe d'ailettes de refroidissement (10a) présentant les plus grandes longueurs de saillie.

11. Pompe selon l'une des revendications 7 à 10, **caractérisée en ce que** le groupe de composants (C, B, D) présentant la plus faible puissance dissipée ou le plus faible besoin de refroidissement et/ou la plus grande hauteur de construction, en particulier les composants d'un filtre CEM et/ou d'un circuit d'entrée ou intermédiaire du convertisseur de fréquence, est agencé dans l'espace d'installation du boîtier électronique (3) qui est formé par l'étage (6c, 6d) de la plaque de base (6) de dissipateur thermique ayant le groupe d'ailettes de refroidissement (10c) avec les plus petites longueurs de saillie ou dépourvu d'ailettes de refroidissement.

12. Pompe selon l'une des revendications précédentes, **caractérisée en ce que** l'entraxe mutuel des ailettes de refroidissement (10) de la plaque de base (6) de dissipateur thermique varie, l'entraxe entre les ailettes de refroidissement (10) d'un groupe d'ailettes de refroidissement étant de préférence identique.

13. Pompe selon la revendication 12, **caractérisée en ce que** le groupe d'ailettes de refroidissement (10a) ayant la plus grande longueur de saillie présente l'entraxe mutuel le plus faible.

14. Pompe selon l'une des revendications précédentes, **caractérisée en ce que** le rapport entre l'entraxe et la longueur de saillie des ailettes de refroidissement (10) est compris entre 0,08 et 1, de préférence le rapport entre l'entraxe et la longueur de saillie du groupe d'ailettes de refroidissement (10a) ayant la plus grande longueur de saillie est compris entre 0,08 et 0,14, de préférence entre 0,095 et 0,125, et/ou le rapport pour le groupe d'ailettes de refroidissement (10b, 10c) avec la plus petite longueur de saillie est compris entre 0,3 et 1, de préférence entre 0,4 et 0,89.

15. Pompe selon l'une des revendications précédentes, **caractérisée en ce que** l'épaisseur de paroi des ailettes de refroidissement (10), en particulier de toutes les ailettes de refroidissement, est comprise entre 2 mm et 7 mm, et est en particulier de 5,7 mm.

16. Pompe selon l'une des revendications précédentes, **caractérisée en ce que** les composants électroniques, notamment les composants présentant la plus grande puissance dissipée, sont en contact direct avec la plaque de base (6) de dissipateur thermique ou sont reliés indirectement à la plaque de base (6) de dissipateur thermique par un élément de liaison thermiquement conducteur (22).
